# EUROPÄISCHE PATENTSCHRIFT

(11) **EP 4 013 993 B1**
(45) Veröffentlichungstag und Bekanntmachung des Hinweises auf die Patenterteilung: **06.09.2023**
(21) Anmeldenummer: 20737456.2
(22) Anmeldetag: 08.07.2020
(51) Int. Cl.: F21S 41/148, F21S 41/151, F21S 41/26, F21S 41/265, F21S 41/27, F21S 41/275, F21S 41/24, F21S 41/20, F21S 41/32, F21S 41/43, F21S 43/14, F21S 43/20, F21S 43/40, F21S 43/31, F21S 43/15

(54) **BELEUCHTUNGSVORRICHTUNG FÜR EINEN KRAFTFAHRZEUGSCHEINWERFER**
LIGHTING DEVICE FOR A MOTOR VEHICLE HEADLIGHT
DISPOSITIF D'ÉCLAIRAGE POUR UN PHARE DE VÉHICULE AUTOMOBILE

(30) Priorität: 14.08.2019 EP 19191724
(43) Veröffentlichungstag der Anmeldung: 22.06.2022
(73) Patentinhaber: ZKW Group GmbH, 3250 Wieselburg (AT)
(72) Erfinder: MAIER, Christian, 3281 Oberndorf an der Melk (AT); SCHRAGL, Martin, 3261 Zarnsdorf (AT)
(74) Vertreter: Patentanwaltskanzlei Matschnig & Forsthuber OG
(86) Internationale Anmeldenummer: PCT/EP2020/069248
(87) Internationale Veröffentlichungsnummer: WO 2021/028124

(56) Entgegenhaltungen:
- EP-A1- 2 530 372
- EP-A1- 3 396 238
- CN-A- 107 037 524
- DE-A1-102015 204 747
- DE-U1-202015 008 368
- JP-A- 2016 194 983
- US-A1- 2013 021 815

## Beschreibung

Die Erfindung betrifft eine Beleuchtungsvorrichtung für einen Kraftfahrzeugscheinwerfer, umfassend:
- ein Leuchtmittel, welches dazu eingerichtet ist, Licht zu erzeugen und abzustrahlen;
- ein Primäroptikelement, welches dem Leuchtmittel zugeordnet ist, wobei das Primäroptikelement eine Primär-Lichteintrittsfläche zur Aufnahme von durch das Leuchtmittel abgestrahlte Licht aufweist, wobei das Primäroptikelement dazu eingerichtet ist, das Licht an eine Primär-Lichtaustrittsfläche des Primäroptikelements zu leiten, und durch die Primär-Lichtaustrittsfläche in einer Hauptabstrahlrichtung abzustrahlen;
- ein Sekundäroptikelement, welches in Lichtausbreitungsrichtung nach dem Primäroptikelement angeordnet und von dem Primäroptikelement beabstandet ist, wobei das Sekundäroptikelement eine Sekundär-Lichteintrittsfläche aufweist, wobei die Sekundär-Lichteintrittsfläche und die Primär-Lichtaustrittsfläche derart zueinander angeordnet sind, dass das Licht des Leuchtmittels von der Primär-Lichtaustrittsfläche über die Sekundär-Lichteintrittsfläche in das Sekundäroptikelement eingestrahlt wird, wobei das Licht innerhalb des Sekundäroptikelements an eine Sekundär-Lichtaustrittsfläche des Sekundäroptikelements geleitet wird, wobei zumindest die Sekundär-Lichteintrittsfläche und/oder die Sekundär-Lichtaustrittsfläche uneben, insbesondere gekrümmt, ist, wobei zwischen der Sekundär-Lichteintrittsfläche und der Sekundär-Lichtaustrittsfläche das Sekundäroptikelement eine in Lichtausbreitungsrichtung räumliche Ausdehnung von zumindest 2 mm, vorzugsweise mehr als 15 mm, aufweist.

Die Erfindung betrifft ferner einen Kraftfahrzeugscheinwerfer mit einer Beleuchtungsvorrichtung.

Aus der EP 3 396 238 A1 ist eine Lichtstrahlen-Anpassungsvorrichtung für einen KFZ-Scheinwerfer bekannt. Bei Beleuchtungsvorrichtungen für Kraftfahrzeugscheinwerfer, bei welchen Licht über eine lichtleitenden Körper austritt, kommt es, an der Grenzfläche des lichtleitenden Körpers häufig zu einer unerwünschten Lichtbrechung. Dies ist besonders problematisch, wenn der lichtleitende Körper eine in Lichtausbreitungsrichtung große räumliche Ausdehnung aufweist.

Die Aufgabe der vorliegenden Erfindung besteht darin, die Nachteile des Standes der Technik zu lindern bzw. zu beseitigen. Die Erfindung setzt sich daher insbesondere zum Ziel, eine Beleuchtungsvorrichtung zu schaffen, bei welcher die Lichtabstrahlung verbessert wird.

Diese Aufgabe wird durch eine Beleuchtungsvorrichtung mit den Merkmalen von Anspruch 1 gelöst. Bevorzugte Ausführungen sind in den abhängigen Ansprüchen angegeben.

Erfindungsgemäß ist die Sekundär-Lichteintrittsfläche durch eine Vielzahl von flächig nebeneinander angeordneten optischen Elementen ausgebildet, welche dazu eingerichtet sind, die Lichtstrahlen beim Eintritt in das Sekundäroptikelement dergestalt zu brechen, dass die Lichtstrahlen, nach deren beim Austritt aus der Sekundär-Lichtaustrittsfläche erfolgenden Brechung, in Richtung der Hauptabstrahlrichtung orientiert sind. Vorteilhafterweise sind die Lichtstrahlen somit vor und nach dem Sekundäroptikelement in oder parallel zur Lichtausbreitungsrichtung orientiert. Die Brechung der Lichtstrahlen beim Eintritt in das Sekundäroptikelement über die Sekundär-Lichteintrittsfläche durch die optischen Elemente kann somit die Brechung an der Sekundär-Lichtaustrittsfläche kompensieren.

Jedes optische Element auf der Sekundär-Lichteintrittsfläche kann als Facette ausgebildet sein, die gemeinsam vorzugsweise in einem gleichmäßigen Raster auf der Sekundär-Lichteintrittsfläche angeordnet sind. Als Facette ist in diesem Zusammenhang eine im Vergleich zu der Sekundär-Lichteintrittsfläche kleinere geometrische Anordnung an der Sekundär-Lichteintrittsfläche zu verstehen, wie beispielsweise ein relativ zu der Sekundär-Lichteintrittsfläche verkipptes Flächenelement. Die einzelnen Facetten sind bevorzugt gleichartig. Die Lichtbrechung an einer Facette wird im Wesentlichen durch die Krümmung der Sekundär-Lichtaustrittsfläche bzw. die dadurch hervorgerufene Lichtbrechung an der Sekundär-Lichtaustrittsfläche vorgegeben, da die Lichtbrechung an der Facette die Lichtbrechung an der Sekundär-Lichtaustrittsfläche kompensiert.

Die Facetten können jeweils unter einem Winkel γ ≠ 0° zu der Sekundär-Lichteintrittsfläche orientiert sein. Der Winkel γ wird durch die Krümmung bzw. den Brechungswinkel an der Sekundär-Lichtaustrittsfläche bestimmt. Der Winkel γ kann auch gleich null sein.

Der Abstand zwischen dem Primäroptikelement und dem Sekundäroptikelement kann 1 mm, vorzugsweise 2 mm, betragen. Dadurch ergibt sich der Vorteil, dass die optischen Elemente auf der Sekundär-Lichteintrittsfläche durch einen möglichen Kontakt mit der Primär-Lichtaustrittsfläche nicht beschädigt werden können. In einer alternativen Ausführungsform können das Primäroptikelement und das Sekundäroptikelement einstückig bzw. einteilig ausgebildet sein.

Die Primär-Lichtaustrittsfläche kann lichtstreuende Mittel aufweisen, um das durch das Leuchtmittel eingestrahlte Licht beim Austritt aus der Primär-Lichtaustrittsfläche um die Hauptabstrahlrichtung aufzustreuen. Dadurch ergibt sich der Vorteil, dass die Sekundär-Lichtaustrittsfläche mit einer pro Flächeneinheit im Wesentlichen konstanten Beleuchtungsstärke beleuchtet wird.

Vorzugsweise ist das Sekundäroptikelement als transparenter Vollkörper ausgestaltet. Das Sekundäroptikelement kann beispielsweise aus Kunststoff hergestellt sein. Das Sekundäroptikelement kann auch als transparenter Hohlkörper ausgebildet sein.

Vorzugsweise ist das Primäroptikelement als transparenter Vollkörper ausgestaltet. Das Primäroptikelement kann beispielsweise aus Kunststoff hergestellt sein. Das Primäroptikelement kann auch als transparenter Hohlkörper ausgebildet sein.

Die Sekundär-Lichteintrittsfläche und die Sekundär-Lichtaustrittsfläche können gekrümmt sein, wobei vorzugsweise zwischen der Sekundär-Lichteintrittsfläche und der Sekundär-Lichtaustrittsfläche ein, ausgehend von der Sekundär-Lichtaustrittsfläche, im Wesentlichen konstanter Normalabstand ist. Die Krümmung kann daher zustande kommen, dass das Sekundäroptikelement eine Pfeilung aufweist, wobei durch die gekrümmte Ausgestaltung die unerwünschte Lichtbrechung an der Sekundär-Lichtaustrittsfläche auftreten kann, welche insbesondere durch die optischen Elemente an der Sekundär-Lichteintrittsfläche kompensiert wird. Der Normalabstand zwischen der Sekundär-Lichteintrittsfläche und der Sekundär-Lichtaustrittsfläche kann auch nicht konstant sein, wobei die Sekundär-Lichteintrittsfläche und die Sekundär-Lichtaustrittsfläche eine unterschiedliche Krümmung aufweisen können.

Das Primäroptikelement weist eine einzige Primär-Lichteintrittsfläche auf, wobei das Leuchtmittel einen Lichtquellenträger, vorzugsweise eine Leiterplatte, und eine Anzahl an darauf angeordneten, insbesondere einzeln ansteuerbare, Lichtquellen umfasst, wobei der Lichtquellenträger vorzugsweise an der Primär-Lichteintrittsfläche dergestalt angeordnet ist, dass das Licht der Lichtquellen ausschließlich über die eine Primär-Lichteintrittsfläche in das Primäroptikelement eingebracht wird. Vorteilhafterweise kommt es dadurch zu minimalen Verlusten beim Einstrahlen von Licht in das Primäroptikelement. Durch die einzeln ansteuerbaren Lichtquellen können bestimmte Leuchtmuster an der Sekundär-Lichtaustrittsfläche erzeugt werden.

Die Lichtquellen werden auf dem Lichtquellenträger entlang eines im Wesentlichen ringförmigen Lichtquellen-Pfads angeordnet, wobei sich der Lichtquellen-Pfad aus einer Aneinanderreihung der kürzesten Abstände zwischen zwei benachbarten Lichtquellen zusammensetzt, wobei die Lichtquellen insbesondere in gleichmäßigen Abständen über den gesamten Lichtquellen-Pfad verteilt sind.

Das Sekundäroptikelement weist eine Aussparung auf, welche dergestalt ist, dass die Sekundär-Lichtaustrittsfläche die Form einer geschlossenen Bahnkurve aufweist.

Der Lichtquellen-Pfad bildet geometrische Form der geschlossenen Bahnkurve ab.

Dadurch ergibt sich der Vorteil, dass die einzeln ansteuerbaren Lichtquellen, welche entlang des Lichtquellen-Pfads angeordnet sind, Leuchtbilder bzw. Beleuchtungsfunktionen erstellen können, welche über die mit dem Lichtquellen-Pfad korrespondierende geschlossene Bahnkurve der Sekundär-Lichtaustrittsfläche abgebildet werden können.

Das Leuchtmittel wird zu der Primär-Lichteintrittsfläche derart angeordnet, dass das Licht von dem Leuchtmittel in das Primäroptikelement in eine von der Hauptabstrahlrichtung abweichenden Richtung, vorzugsweise orthogonal zur Hauptabstrahlrichtung, eingestrahlt wird, wobei erfindungsgemäß innerhalb des Primäroptikelements Umlenkmittel derart angeordnet und dazu eingerichtet sind, das Licht nach dem Eintritt in das Primäroptikelement innerhalb des Primäroptikelements durch die Umlenkmittel in Richtung der Hauptabstrahlrichtung umzulenken. Dadurch kann die Größe, insbesondere die Längsausdehnung, der Beleuchtungsvorrichtung reduziert werden, was wiederum den benötigten Einbauraum, beispielsweise in einem Kraftfahrzeugscheinwerfer, reduziert.

Zwischen dem Primäroptikelement und dem Sekundäroptikelement kann eine Blende angeordnet sein. Dadurch ergibt sich der Vorteil, dass Streulicht, welches seitlich der Sekundär-Lichteintrittsfläche abgestrahlt werden kann, blockiert wird. Dadurch kann die Homogenität der über die Sekundär-Lichtaustrittsfläche abgestrahlten Lichtintensität verbessert werden.

Es kann ein Kraftfahrzeugscheinwerfer mit einer erfindungsgemäßen Beleuchtungsvorrichtung vorgesehen sein.

Im Rahmen dieser Beschreibung sind die Begriffe "oben", "unten", "horizontal", "vertikal" als Angaben der Ausrichtung zu verstehen, wenn die Beleuchtungsvorrichtung in normaler Benutzungsstellung angeordnet ist, nachdem sie beispielsweise in einem Kraftfahrzeugscheinwerfer eingebaut wurde.

Die Erfindung wird nachstehend anhand eines bevorzugten Ausführungsbeispiels, auf das sie jedoch nicht beschränkt sein soll, noch weiter erläutert. In den Zeichnungen zeigt:
Fig. 1 eine Seitenansicht einer erfindungsgemäßen Beleuchtungsvorrichtung;
Fig. 2 eine perspektivische Ansicht eines Primäroptikelements;
Fig. 3 eine Rückansicht des Sekundäroptikelements;
Fig. 4 eine weitere Ansicht des Primäroptikelements;
Fig. 5 eine weitere Ansicht der Beleuchtungsvorrichtung; und
Fig. 6 bis 8 verschiedene Ansichten eines Sekundäroptikelements.

Fig. 1 zeigt eine Beleuchtungsvorrichtung 1 für einen Kraftfahrzeugscheinwerfer. Die Beleuchtungsvorrichtung 1 weist ein Leuchtmittel 2 auf, welches dazu eingerichtet ist, Licht zu erzeugen und abzustrahlen. Ein Primäroptikelement 3 weist eine Primär-Lichteintrittsfläche 3a zur Aufnahme von durch das Leuchtmittel 2 abgestrahlte Licht auf, wobei das Primäroptikelement 3 dazu eingerichtet ist, das Licht an eine Primär-Lichtaustrittsfläche 3b des Primäroptikelements 3 zu leiten, und durch die Primär-Lichtaustrittsfläche 3b in einer Hauptabstrahlrichtung 4 abzustrahlen.

Die Beleuchtungsvorrichtung 1 weist ferner ein Sekundäroptikelement 5 auf, welches in Lichtausbreitungsrichtung nach dem Primäroptikelement 3 angeordnet und von dem Primäroptikelement 3 beabstandet ist. Der Abstand zwischen dem Primäroptikelement 3 und dem Sekundäroptikelement 5 beträgt 1 mm, vorzugsweise 2 mm.

Das Sekundäroptikelement 5 hat eine Sekundär-Lichteintrittsfläche 5a, wobei die Sekundär-Lichteintrittsfläche 5a und die Primär-Lichtaustrittsfläche 3b derart zueinander angeordnet sind, dass das Licht des Leuchtmittels 2 von der Primär-Lichtaustrittsfläche 3b über die Sekundär-Lichteintrittsfläche 5a in das Sekundäroptikelement 5 eingestrahlt wird. Das Licht wird daraufhin innerhalb des Sekundäroptikelements 5 an eine Sekundär-Lichtaustrittsfläche 5b des Sekundäroptikelements 5 geleitet. Die Sekundär-Lichteintrittsfläche 5a und/oder die Sekundär-Lichtaustrittsfläche 5b sind uneben, insbesondere gekrümmt, ausgebildet. Zwischen der Sekundär-Lichteintrittsfläche 5a und der Sekundär-Lichtaustrittsfläche 5b weist das Sekundäroptikelement 5 eine in Lichtausbreitungsrichtung räumliche Ausdehnung von zumindest 2 mm, vorzugsweise mehr als 15 mm, auf. Dies ist insbesondere in den Fig. 6 ersichtlich. Das Primäroptikelement 3 und das Sekundäroptikelement 5 sind als transparenter Vollkörper ausgestaltet.

Fig. 2 und 4 zeigen das Primäroptikelement 3, insbesondere die Primär-Lichtaustrittsfläche 3b, welche lichtstreuende Mittel 7 aufweist. Durch die lichtstreuenden Mittel 7 wird das von dem Leuchtmittel 2 eingestrahlte Licht beim Austritt aus der Primär-Lichtaustrittsfläche 3b um die Hauptabstrahlrichtung 4 aufgestreut. Das Primäroptikelement 3 weist eine einzige Primär-Lichteintrittsfläche 3a auf. Das Leuchtmittel 2 umfasst einen Lichtquellenträger 8, vorzugsweise eine Leiterplatte, und eine Anzahl an darauf angeordneten, insbesondere einzeln ansteuerbare, Lichtquellen 9. Der Lichtquellenträger 8 ist an der Primär-Lichteintrittsfläche 3a dergestalt angeordnet, dass das Licht der Lichtquellen 9 ausschließlich über die eine Primär-Lichteintrittsfläche 3a in das Primäroptikelement 3 eingebracht wird. Die Lichtquellen 9 sind auf dem Lichtquellenträger 8 entlang eines im Wesentlichen ringförmigen Lichtquellen-Pfads angeordnet, wobei sich der Lichtquellen-Pfad aus einer Aneinanderreihung der kürzesten Abstände zwischen zwei benachbarten Lichtquellen 9 zusammensetzt, wobei die Lichtquellen 9 insbesondere in gleichmäßigen Abständen über den gesamten Lichtquellen-Pfad verteilt sind.

Wie man in Fig. 3 erkennen kann, ist die Sekundär-Lichteintrittsfläche 5a durch eine Vielzahl von flächig nebeneinander angeordneten optischen Elementen 6 ausgebildet, welche dazu eingerichtet sind, die Lichtstrahlen beim Eintritt in das Sekundäroptikelement 5 dergestalt zu brechen, dass die Lichtstrahlen, nach deren beim Austritt aus der Sekundär-Lichtaustrittsfläche 5b erfolgenden Brechung, in Richtung der Hauptabstrahlrichtung 4 orientiert sind (s. Fig. 6). Jedes optische Element 6 auf der Sekundär-Lichteintrittsfläche 5a ist als Facette ausgebildet, die gemeinsam in einem vorzugsweise gleichmäßigen Raster auf der Sekundär-Lichteintrittsfläche 5a angeordnet sind. Die Facetten sind jeweils unter einem Winkel γ ≠ 0° zu der Sekundär-Lichteintrittsfläche 5a orientiert.

Wie in Fig. 5 ersichtlich, weist das Sekundäroptikelement 5 eine Aussparung 11 auf, welche dergestalt ist, dass die Sekundär-Lichtaustrittsfläche 5b die Form einer geschlossenen Bahnkurve 12 aufweist. Der Lichtquellen-Pfad bildet die geometrische Form der geschlossenen Bahnkurve 12 ab. Zwischen dem Primäroptikelement 3 und dem Sekundäroptikelement 5 ist insbesondere eine Blende 13 angeordnet.

Wie aus Fig. 6 ersichtlich, sind die Sekundär-Lichteintrittsfläche 5a und die Sekundär-Lichtaustrittsfläche 5b gekrümmt, wobei zwischen der Sekundär-Lichteintrittsfläche 5a und der Sekundär-Lichtaustrittsfläche 5b ein, ausgehend von der Sekundär-Lichtaustrittsfläche 5b, im Wesentlichen konstanter Normalabstand ist.

In der Ausführungsform gemäß Fig. 1 ist das Leuchtmittel 2 zu der Primär-Lichteintrittsfläche 3a derart angeordnet ist, dass das Licht von dem Leuchtmittel 2 in das Primäroptikelement 3 in eine von der Hauptabstrahlrichtung 4 abweichenden Richtung, in diesem Fall orthogonal zur Hauptabstrahlrichtung 4, eingestrahlt wird. Innerhalb des Primäroptikelements 3 sind Umlenkmittel 3c derart angeordnet und dazu eingerichtet, das Licht nach dem Eintritt in das Primäroptikelement 3 innerhalb des Primäroptikelements 3 durch die Umlenkmittel 3c in Richtung der Hauptabstrahlrichtung 4 umzulenken (s. Fig. 2).

In einer weiteren Ausführungsform, können das Primäroptikelement 3 und das Sekundäroptikelement 5 einteilig ausgestaltet sein.

## Patentansprüche

1. Beleuchtungsvorrichtung (1) für einen Kraftfahrzeugscheinwerfer, umfassend:
- ein Leuchtmittel (2), welches dazu eingerichtet ist, Licht zu erzeugen und abzustrahlen;
- ein Primäroptikelement (3), welches dem Leuchtmittel (2) zugeordnet ist, wobei das Primäroptikelement (3) eine Primär-Lichteintrittsfläche (3a) zur Aufnahme von durch das Leuchtmittel (2) abgestrahlte Licht aufweist, wobei das Primäroptikelement (3) dazu eingerichtet ist, das Licht an eine Primär-Lichtaustrittsfläche (3b) des Primäroptikelements (3) zu leiten, und durch die Primär-Lichtaustrittsfläche (3b) in einer Hauptabstrahlrichtung (4) abzustrahlen;
- ein Sekundäroptikelement (5), welches in Lichtausbreitungsrichtung nach dem Primäroptikelement (3) angeordnet und von dem Primäroptikelement (3) beabstandet ist, wobei das Sekundäroptikelement (5) eine Sekundär-Lichteintrittsfläche (5a) aufweist, wobei die Sekundär-Lichteintrittsfläche (5a) und die Primär-Lichtaustrittsfläche (3b) derart zueinander angeordnet sind, dass das Licht des Leuchtmittels (2) von der Primär-Lichtaustrittsfläche (3b) über die Sekundär-Lichteintrittsfläche (5a) in das Sekundäroptikelement (5) eingestrahlt wird, wobei das Licht innerhalb des Sekundäroptikelements (5) an eine Sekundär-Lichtaustrittsfläche (5b) des Sekundäroptikelements (5) geleitet wird, wobei zumindest die Sekundär-Lichteintrittsfläche (5a) und/oder die Sekundär-Lichtaustrittsfläche (5b) uneben, insbesondere gekrümmt, ist, wobei zwischen der Sekundär-Lichteintrittsfläche (5a) und der Sekundär-Lichtaustrittsfläche (5b) das Sekundäroptikelement (5) eine in Lichtausbreitungsrichtung räumliche Ausdehnung von zumindest 2 mm, vorzugsweise mehr als 15 mm, aufweist,
wobei die Sekundär-Lichteintrittsfläche (5a) durch eine Vielzahl von flächig nebeneinander angeordneten optischen Elementen (6) ausgebildet ist, welche dazu eingerichtet sind, die Lichtstrahlen beim Eintritt in das Sekundäroptikelement (5) dergestalt zu brechen, dass die Lichtstrahlen, nach deren beim Austritt aus der Sekundär-Lichtaustrittsfläche (5b) erfolgenden Brechung, in Richtung der Hauptabstrahlrichtung (4) orientiert sind
wobei die Lichtquellen (9) auf dem Lichtquellenträger (8) entlang eines im Wesentlichen ringförmigen Lichtquellen-Pfads angeordnet sind, wobei sich der Lichtquellen-Pfad aus einer Aneinanderreihung der kürzesten Abstände zwischen zwei benachbarten Lichtquellen (9) zusammensetzt,
wobei das Sekundäroptikelement (5) eine Aussparung (11) aufweist, welche dergestalt ist, dass die Sekundär-Lichtaustrittsfläche (5b) die Form einer geschlossenen Bahnkurve (12) aufweist,
wobei der Lichtquellen-Pfad die geometrische Form der geschlossenen Bahnkurve (12) abbildet,
**dadurch gekennzeichnet, dass**
das Primäroptikelement (3) eine einzige Primär-Lichteintrittsfläche (3a) aufweist, wobei das Leuchtmittel (2) einen Lichtquellenträger (8) und eine Anzahl an darauf angeordneten einzeln ansteuerbaren Lichtquellen (9) umfasst, wobei der Lichtquellenträger (8) an der Primär-Lichteintrittsfläche (3a) dergestalt angeordnet ist, dass das Licht der Lichtquellen (9) ausschließlich über die eine Primär-Lichteintrittsfläche (3a) in das Primäroptikelement (3) eingebracht wird,
wobei das Leuchtmittel (2) zu der Primär-Lichteintrittsfläche (3a) derart angeordnet ist, dass das Licht von dem Leuchtmittel (2) in das Primäroptikelement (3) in eine von der Hauptabstrahlrichtung (4) abweichenden Richtung, vorzugsweise orthogonal zur Hauptabstrahlrichtung (4), eingestrahlt wird, wobei innerhalb des Primäroptikelements (3) Umlenkmittel (3c) derart angeordnet und dazu eingerichtet sind, das Licht nach dem Eintritt in das Primäroptikelement (3) innerhalb des Primäroptikelements (3) durch die Umlenkmittel (3c) in Richtung der Hauptabstrahlrichtung (4) umzulenken.

2. Beleuchtungsvorrichtung (1) nach einem der vorhergehenden Ansprüche, wobei jedes optische Element (6) auf der Sekundär-Lichteintrittsfläche (5a) als Facette ausgebildet ist, die gemeinsam vorzugsweise in einem gleichmäßigen Raster auf der Sekundär-Lichteintrittsfläche (5a) angeordnet sind.

3. Beleuchtungsvorrichtung (1) nach Anspruch 2, wobei die Facetten jeweils unter einem Winkel γ ≠ 0° zu der Sekundär-Lichteintrittsfläche (5a) orientiert sind.

4. Beleuchtungsvorrichtung (1) nach einem der vorhergehenden Ansprüche, wobei der Abstand zwischen dem Primäroptikelement (3) und dem Sekundäroptikelement (5) 1 mm, vorzugsweise 2 mm, beträgt.

5. Beleuchtungsvorrichtung (1) nach einem der vorhergehenden Ansprüche, wobei die Primär-Lichtaustrittsfläche (3b) lichtstreuende Mittel (7) aufweist, um das durch das Leuchtmittel (2) eingestrahlte Licht beim Austritt aus der Primär-Lichtaustrittsfläche (3b) um die Hauptabstrahlrichtung (4) aufzustreuen.

6. Beleuchtungsvorrichtung (1) nach einem der vorhergehenden Ansprüche, wobei das Sekundäroptikelement (5) als transparenter Vollkörper ausgestaltet ist.

7. Beleuchtungsvorrichtung (1) nach einem der vorhergehenden Ansprüche, wobei das Primäroptikelement (3) als transparenter Vollkörper ausgestaltet ist.

8. Beleuchtungsvorrichtung (1) nach einem der vorhergehenden Ansprüche, wobei die Sekundär-Lichteintrittsfläche (5a) und die Sekundär-Lichtaustrittsfläche (5b) gekrümmt sind, wobei vorzugsweise zwischen der Sekundär-Lichteintrittsfläche (5a) und der Sekundär-Lichtaustrittsfläche (5b) ein, ausgehend von der Sekundär-Lichtaustrittsfläche (5b), im Wesentlichen konstanter Normalabstand ist.

9. Beleuchtungsvorrichtung (1) nach einem der vorhergehenden Ansprüche, wobei der Lichtquellenträger (8) eine Leiterplatte umfasst.

10. Beleuchtungsvorrichtung (1) nach einem der vorhergehenden Ansprüche, wobei die Lichtquellen (9) in gleichmäßigen Abständen über den gesamten Lichtquellen-Pfad verteilt sind.

11. Beleuchtungsvorrichtung (1) nach einem der vorhergehenden Ansprüche, wobei zwischen dem Primäroptikelement (3) und dem Sekundäroptikelement (5) eine Blende (13) angeordnet ist.

12. Kraftfahrzeugscheinwerfer, aufweisend eine Beleuchtungsvorrichtung (1) nach einem der Ansprüche 1 bis 11.

## Claims

1. Illumination device (1) for a motor vehicle headlamp, comprising:
- a luminous means (2) adapted to generate and emit light;
- a primary optical element (3) associated with said illuminating means (2), said primary optical element (3) having a primary light input surface (3a) for receiving light radiated by said illuminating means (2), said primary optical element (3) being adapted to direct said light to a primary light output surface (3b) of said primary optical element (3), and to radiate said light through said primary light output surface (3b) in a main radiating direction (4)
- a secondary optic element (5) disposed downstream of the primary optic element (3) in the light propagation direction and spaced apart from the primary optic element (3), the secondary optic element (5) having a secondary light input surface (5a), wherein the secondary light input surface (5a) and the primary light output surface (3b) are arranged relative to each other such that the light of the illuminant (2) is irradiated from the primary light output surface (3b) via the secondary light input surface (5a) into the secondary optics element (5), wherein the light is guided within the secondary optical element (5) to a secondary light exit surface (5b) of the secondary optical element (5), wherein at least the secondary light entry surface (5a) and/or the secondary light exit surface (5b) is uneven, in particular curved, wherein between the secondary light entry surface (5a) and the secondary light exit surface (5b) the secondary optical element (5) has a spatial extension in the light propagation direction of at least 2 mm, preferably more than 15 mm,
wherein the secondary light entry surface (5a) is formed by a plurality of optical elements (6) which are arranged in a planar manner next to one another and which are set up to refract the light rays on entry into the secondary optical element (5) in such a way that the light rays are oriented in the direction of the main radiation direction (4) after being refracted on exit from the secondary light exit surface (5b)
wherein the light sources (9) are arranged on the light source support (8) along a substantially annular light source path, the light source path being composed of a stringing together of the shortest distances between two adjacent light sources (9),
wherein the secondary light source element (5) has a recess (11) which is such that the secondary light emitting surface (5b) has the shape of a closed path curve (12),
wherein the light source path maps the geometric shape of the closed path curve (12),
**characterized in that**
the primary optical element (3) has a single primary light entry surface (3a), the illuminating means (2) comprising a light source carrier (8) and a number of individually controllable light sources (9) arranged thereon, the light source carrier (8) being arranged at the primary light entry surface (3a) in such a way that the light from the light sources (9) is introduced into the primary optical element (3) exclusively via the one primary light entry surface (3a)
wherein the light source (2) is arranged relative to the primary light entry surface (3a) in such a way that the light from the light source (2) is irradiated into the primary optics element (3) in a direction deviating from the main radiation direction (4), preferably orthogonally to the main radiation direction (4), wherein deflection means (3c) are arranged within the primary optical element (3) in such a way and are set up to deflect the light after entry into the primary optical element (3) within the primary optical element (3) by the deflection means (3c) in the direction of the main radiation direction (4).

2. Illumination device (1) according to any one of the preceding claims, wherein each optical element (6) on the secondary light input surface (5a) is formed as a facet, which are arranged together preferably in a uniform grid on the secondary light input surface (5a).

3. Illumination device (1) according to claim 2, wherein the facets are each oriented at an angle γ ≠ 0° to the secondary light-entry surface (5a).

4. Illumination device (1) according to any one of the preceding claims, wherein the distance between the primary optical element (3) and the secondary optical element (5) is 1 mm, preferably 2 mm.

5. Illumination device (1) according to one of the preceding claims, wherein the primary light exit surface (3b) comprises light scattering means (7) for scattering the light irradiated by the illuminating means (2) about the main radiation direction (4) when exiting the primary light exit surface (3b).

6. Illumination device (1) according to one of the preceding claims, wherein the secondary optical element (5) is designed as a transparent solid body.

7. Illumination device (1) according to one of the preceding claims, wherein the primary optical element (3) is configured as a transparent solid body.

8. Illumination device (1) according to one of the preceding claims, wherein the secondary light entry surface (5a) and the secondary light exit surface (5b) are curved, wherein preferably between the secondary light entry surface (5a) and the secondary light exit surface (5b) there is a substantially constant normal distance starting from the secondary light exit surface (5b).

9. Illumination device (1) according to any one of the preceding claims, wherein the light source carrier (8) comprises a printed circuit board.

10. Illumination device (1) according to any one of the preceding claims, wherein the light sources (9) are distributed at uniform intervals over the entire light source path.

11. Illumination device (1) according to any one of the preceding claims, wherein a diaphragm (13) is arranged between the primary optical element (3) and the secondary optical element (5).

12. Motor vehicle headlamp, comprising an illumination device (1) according to any one of claims 1 to 11.

## Revendications

1. Dispositif d'éclairage (1) pour un projecteur de véhicule automobile, comprenant :
- un moyen d'éclairage (2) qui est adapté pour générer et émettre de la lumière ;
- un élément optique primaire (3) associé au moyen d'éclairage (2), l'élément optique primaire (3) ayant une surface d'entrée de lumière primaire (3a) pour recevoir la lumière émise par le moyen d'éclairage (2), l'élément optique primaire (3) étant adapté pour diriger la lumière vers une surface de sortie de lumière primaire (3b) de l'élément optique primaire (3), et pour l'émettre à travers la surface de sortie de lumière primaire (3b) dans une direction d'émission principale (4) ;
- un élément optique secondaire (5) disposé en aval de l'élément optique primaire (3) dans la direction de propagation de la lumière et espacé de l'élément optique primaire (3), l'élément optique secondaire (5) ayant une surface d'entrée de lumière secondaire (5a), la surface d'entrée de lumière secondaire (5a) et la surface de sortie de lumière primaire (3b) étant disposées l'une par rapport à l'autre de telle sorte que la lumière du moyen d'éclairage (2) est rayonnée depuis la surface de sortie de lumière primaire (3b) dans l'élément optique secondaire (5) via la surface d'entrée de lumière secondaire (5a), la lumière étant dirigée à l'intérieur de l'élément optique secondaire (5) vers une surface de sortie de lumière secondaire (5b) de l'élément optique secondaire (5), au moins la surface d'entrée de lumière secondaire (5a) et/ou la surface de sortie de lumière secondaire (5b) étant inégale, en particulier incurvée, l'élément optique secondaire (5) présentant entre la surface d'entrée de lumière secondaire (5a) et la surface de sortie de lumière secondaire (5b) une extension spatiale d'au moins 2 mm, de préférence de plus de 15 mm, dans la direction de propagation de la lumière,
la surface secondaire d'entrée de lumière (5a) étant formée par une pluralité d'éléments optiques (6) disposés à plat les uns à côté des autres, qui sont conçus pour réfracter les rayons lumineux lors de leur entrée dans l'élément optique secondaire (5) de telle sorte que les rayons lumineux, après leur réfraction se produisant à la sortie de la surface secondaire de sortie de lumière (5b), sont orientés dans la direction de la direction principale de rayonnement (4)
les sources lumineuses (9) étant disposées sur le support de sources lumineuses (8) le long d'un trajet de sources lumineuses sensiblement annulaire, le trajet de sources lumineuses se composant d'une juxtaposition des distances les plus courtes entre deux sources lumineuses (9) voisines,
l'élément optique secondaire (5) présente un évidement (11) qui est tel que la surface de sortie de lumière secondaire (5b) présente la forme d'une trajectoire fermée (12),
le trajet de la source lumineuse reproduisant la forme géométrique de la courbe de trajectoire fermée (12),
**caractérisé en ce que**
l'élément optique primaire (3) présente une seule surface primaire d'entrée de lumière (3a), le moyen d'éclairage (2) comprenant un support de source lumineuse (8) et un certain nombre de sources lumineuses (9) pouvant être commandées individuellement et disposées sur celui-ci, le support de source lumineuse (8) étant disposé sur la surface primaire d'entrée de lumière (3a) de telle sorte que la lumière des sources lumineuses (9) est introduite dans l'élément optique primaire (3) exclusivement par l'intermédiaire de la surface primaire d'entrée de lumière (3a),
le moyen d'éclairage (2) étant disposé par rapport à la surface primaire d'entrée de la lumière (3a) de telle sorte que la lumière est émise par le moyen d'éclairage (2) dans l'élément optique primaire (3) dans une direction différente de la direction principale d'émission (4), de préférence orthogonale à la direction principale d'émission (4), des moyens de déviation (3c) étant disposés à l'intérieur de l'élément optique primaire (3) et étant agencés de manière à dévier la lumière, après son entrée dans l'élément optique primaire (3), à l'intérieur de l'élément optique primaire (3) par les moyens de déviation (3c) dans la direction de la direction de rayonnement principale (4).

2. Dispositif d'éclairage (1) selon l'une quelconque des revendications précédentes, dans lequel chaque élément optique (6) est formé sur la surface d'entrée de lumière secondaire (5a) sous la forme d'une facette, qui sont disposées ensemble, de préférence selon une trame régulière, sur la surface d'entrée de lumière secondaire (5a).

3. Dispositif d'éclairage (1) selon la revendication 2, dans lequel les facettes sont orientées chacune selon un angle γ ≠ 0° par rapport à la surface secondaire d'entrée de lumière (5a).

4. Dispositif d'éclairage (1) selon l'une des revendications précédentes, dans lequel la distance entre l'élément optique primaire (3) et l'élément optique secondaire (5) est de 1 mm, de préférence de 2 mm.

5. Dispositif d'éclairage (1) selon l'une des revendications précédentes, dans lequel la surface primaire de sortie de la lumière (3b) comporte des moyens de diffusion de la lumière (7) pour diffuser la lumière émise par le moyen d'éclairage (2) autour de la direction principale d'émission (4) à la sortie de la surface primaire de sortie de la lumière (3b).

6. Dispositif d'éclairage (1) selon l'une des revendications précédentes, dans lequel l'élément optique secondaire (5) est conçu comme un corps plein transparent.

7. Dispositif d'éclairage (1) selon l'une des revendications précédentes, dans lequel l'élément optique primaire (3) est conçu comme un corps plein transparent.

8. Dispositif d'éclairage (1) selon l'une des revendications précédentes, dans lequel la surface d'entrée de lumière secondaire (5a) et la surface de sortie de lumière secondaire (5b) sont courbes, de préférence avec une distance normale sensiblement constante entre la surface d'entrée de lumière secondaire (5a) et la surface de sortie de lumière secondaire (5b) à partir de la surface de sortie de lumière secondaire (5b).

9. Dispositif d'éclairage (1) selon l'une quelconque des revendications précédentes, dans lequel le support de sources lumineuses (8) comprend un circuit imprimé.

10. Dispositif d'éclairage (1) selon l'une quelconque des revendications précédentes, dans lequel les sources lumineuses (9) sont réparties à intervalles réguliers sur l'ensemble du trajet des sources lumineuses.

11. Dispositif d'éclairage (1) selon l'une des revendications précédentes, dans lequel un diaphragme (13) est disposé entre l'élément optique primaire (3) et l'élément optique secondaire (5).

12. Projecteur de véhicule automobile comportant un dispositif d'éclairage (1) selon l'une quelconque des revendications 1 à 11.
